# EUROPÄISCHE PATENTSCHRIFT

(11) **EP 2 110 357 B1**
(45) Veröffentlichungstag und Bekanntmachung des Hinweises auf die Patenterteilung: **17.11.2010**
(21) Anmeldenummer: 08007630.0
(22) Anmeldetag: 18.04.2008
(51) Int. Cl.: B66C 23/94, B66C 13/06

(54) **Verfahren zur Dämpfung von Pendelungen einer durch einen Kran geführten Schüttgutlast, Steuerungsprogramm und Kranautomatisierungssystem**
Method for damping oscillations of a bulk goods load led by a crane, control program and crane automation system
Procédé d'amortissement d'oscillations d'une charge de biens en vrac guidée par une grue, programme de commande et système d'automatisation de grue

(43) Veröffentlichungstag der Anmeldung: 21.10.2009
(73) Patentinhaber: SIEMENS AKTIENGESELLSCHAFT, 80333 München (DE)
(72) Erfinder: Lubricht, Jan, 28209 Bremen (DE); Marks, Helmut, 26817 Rhauderfehn (DE); Steinmetz, Carsten, 27798 Hude (DE); Wöbse, Stephan, 29664 Walsrode (DE)

(56) Entgegenhaltungen:
- DE-A1- 2 637 696
- DE-A1- 3 233 899
- DE-U1-202005 002 315

## Beschreibung

Große Hubhöhen von mit einem Kran transportierten Lasten bergen Sicherheitsrisiken und erfordern bei einem Transport ohne Pendeldämpfung sehr viel Erfahrung eines Kranführers. Kritisch sind außerdem lange Auspendelvorgänge, woraus auch für einen Schüttguttransport eine deutlich schlechtere Umschlagsleistung resultiert. Erschwerend kommt bei Schüttgut hinzu, daß eine unregelmäßige Schüttgutverteilung in einem Lastaufnahmemittel, beispielsweise in einem Greifer, ohne Regelungseingriffe zu einem ungleichmäßigen Hebevorgang führen kann, durch welchen weitere Lastpendelungen verursacht werden. Speziell bei einem Entladen von Schiffen können ohne wirksame Pendeldämpfungsmaßnahme schwere Beschädigungen an Wänden von Schiffsladeräumen durch einen Krangreifer verursacht werden. Aufgrund dieser Problematik kommt eine voll- oder teilautomatisierte Entladung von Schiffen mit Schüttgut bisher nicht in Betracht.

Versuche, Pendeldämpfungssystem für Containerkräne auf Schüttgutkräne zu adaptieren, sind bisher an erheblich zu langsamen Positionierungsvorgängen gescheitert, aus denen nicht akzeptable Umschlagsleistungen resultieren. Insbesondere erweisen sich Pendeldämpfungssysteme für Containerkräne als wenig geeignet, kontrollierte Lastpendelungen zur Steigerung der Umschlagleistung zuzulassen. Ein kontrolliertes Zulassen von Lastpendelungen sollte dabei insbesondere Randbedingungen einer Schiffsladeraumgeometrie Rechnung tragen, insbesondere im Hinblick auf Laderaumluken und Frachtraummaβe.

In DE 32 33 899 A1 ist ein Verfahren entsprechend dem Oberbegriff des Anspruchs 1 offenbart, das bei der Entladung von Schüttgut unter Seitenverschiebung der Last durch eine Laufkatze eine zeitoptimierte Pendelbewegung während der Katzfahrt ermöglicht, indem das Verfahren der Laufkatze automatisiert wird. Dazu wird die Pendelbewegung des Lastaufnahmemittels in verschiedene Zeitabschnitte unterteilt und den verschiedenen Zeitabschnitten werden positive bzw. negative Beschleunigungen der Laufkatze zugeordnet. Dies dient einem zeitoptimierten Entladen des Lastaufnahmemittels durch Steuerung der Bewegung der Laufkatze. Die Steuerung bewirkt einen immer gleichbleibenden Bewegungsablauf bzw. eine konstante den Zeitabschnitten zugeordnete Beschleunigung der Laufkatze. Eventuell auf das Lastaufnahmemittel wirkende Änderungen der Verfahrens- und Umgebungsbedingungen bleiben weitestgehend unberücksichtigt. Eine interaktive Optimierung durch eine geregelte Schwingungsdämpfung zur Kollisionsvermeidung bei gleichzeitig zeitoptimierter Trajektorie findet nicht statt.

Der vorliegenden Erfindung liegt die Aufgabe zugrunde, ein Verfahren zur Dämpfung von Pendelungen einer durch einen Kran geführten Schüttgutlast anzugeben, das kritische Lastpendelungen unterdrückt und schnelle Umschlagzeiten beim Be- und Entladen von Schüttgutlasten bei gleichzeitiger Kollisionsvermeidung ermöglicht, sowie eine geeignete Implementierung des Verfahrens zu schaffen.

Diese Aufgabe wird erfindungsgemäß durch ein Verfahren mit den in Anspruch 1 angegebenen Merkmalen, durch ein Steuerungsprogramm mit den in Anspruch 11 angegebenen Merkmalen und durch ein Kranautomatisierungssystem mit den in Anspruch 12 angegebenen Merkmalen gelöst. Vorteilhafte Weiterbildungen der vorliegenden Erfindung sind in den abhängigen Ansprüchen angegeben.

Entsprechend dem erfindungsgemäßen Verfahren zur Dämpfung von Pendelungen einer durch einen Kran geführten Schüttgutlast stellt ein Regler zumindest eine Stellgröße für zumindest eine Antriebseinrichtung des Krans zur Bewegung der Schüttgutlast mit einer vorgegebenen Abweichung entlang einer zeitoptimierten Trajektorie bereit. Die zeitoptimierte Trajektorie ist unter Berücksichtigung eines Schwingungsmodells der durch den Kran geführten Schüttgutlast für eine Bewegung der Schüttgutlast von einem Startpunkt innerhalb eines Schüttgutaufnahmebereichs zu einem vorgebbaren Schüttgutentleerungsbereich ermittelt. Ein die Schüttgutlast aufnehmendes Lastaufnahmemittel wird an zumindest einem Überschwingpunkt innerhalb des Schüttgutentleerungsbereichs entleert. Die Abweichung, mit welcher die Schüttgutlast entlang der zeitoptimierten Trajektorie bewegt wird, kann beispielsweise durch Wahl eines Gütemaßes für einen Reglerentwurf, durch Festlegung von Gewichtungsfaktoren für das Gütemaß oder durch vorgebbare Reglerparameter beeinflußt werden.

Darüber hinaus werden Sollwerte für eine Krankatzenposition und für eine Kranseillänge erst auf eine Freigabe durch ein Kollisionserkennungssystem zur Überwachung des Schüttgutaufnahme- und/oder -entleerungsbereichs freigegeben. Hierdurch wird zumindest eine Teilautomatisierung eines Schüttgutumschlags ermöglicht, die entsprechend bisherigen Lösungen nicht realisiert ist.

Vorzugsweise ist die zeitoptimierte Trajektorie durch Minimierung eines quadratischen Gütemaßes für einen mit der zumindest einen Antriebseinrichtung gekoppelten Zustandsgrößenregler ermittelt. Zur Vereinfachung eines Reglerentwurfs kann der Zustandsgrößenregler für eine konstante Kranseillänge und eine vorgegebene durchschnittliche Schüttgutmasse entworfen sein. Auf diese Weise können robuste, verhältnismäßig einfach handhabbare Reglungssysteme realisiert werden.

Vorteilhafterweise wird zumindest eine Antriebseinrichtung des Krans abgeschaltet, sobald die Schüttgutlast den Schüttgutentleerungsbereich erreicht. Die Antriebseinrichtung kann beispielsweise ein Motor für eine Kranseilwinde und/oder für einen Krankatzenantrieb sein. Nach einer vorgebbaren Verweilzeit zur Lastaufnahmemittelbewegung zum Schüttgutaufnahmebereich wird die Antriebseinrichtung wieder zugeschaltet. Während der Verweilzeit wird das Lastaufnahmemittel entleert. Dies bietet den Vorteil, daß keine Zeitverzögerungen durch eine Ausregelung des Lastaufnahmemittels in eine Ruheposition entstehen.

Das erfindungsgemäße Steuerungsprogramm ist in einen Arbeitsspeicher eines Rechners ladbar und weist zumindest einen Codeabschnitt auf, bei dessen Ausführung vorstehend beschriebene Verfahrensschritte ausgeführt werden, wenn das Computerprogramm im Rechner abläuft. Das erfindungsgemäße Kranautomatisierungssystem umfaßt einen Regler für zumindest eine Antriebseinrichtung des Krans zur Bewegung der Schüttgutlast mit höchstens einer vorgebbaren Abweichung entlang einer zeitoptimierten Trajektorie. Dabei ist die Trajektorie unter Berücksichtigung eines Schwingungsmodells der durch den Kran geführten Schüttgutlast für eine Bewegung der Schüttgutlast von einem Startpunkt innerhalb eines Schüttgutaufnahmebereichs zu einem vorgebbaren Schüttgutentleerungsbereich ermittelt. Außerdem ist ein Steuerungsmittel zur Entleerung eines die Schüttgutlast aufnehmenden Lastaufnahmemittels an zumindest einem Überschwingpunkt innerhalb des Schüttgutentleerungsbereichs vorgesehen.

Die Erfindung wird nachfolgend an einem Ausführungsbeispiel anhand der Zeichnung näher erläutert. Es zeigt
- Figur 1: ein Ablaufdiagramm für ein Verfahren zur Dämpfung von Pendelungen einer durch einen Kran geführten Schüttgutlast,
- Figur 2a-c: eine schematische Darstellung von Krankatz- und -greiferkinematik zur Erläuterung einer regelungstechnischen Modellierung eines Kransystems
- Figur 3: ein regelungstechnisches Blockschaltbild für eine linearisierte Modellierung von Krankatz- und-greiferkinematik und für eine Kranregelung,
- Figur 4: eine schematische Darstellung eines Kransystems zur Schüttgutbe- und -entladung,
- Figur 5: eine an einer Krananlage montierte Sensoranordnung zur Erfassung von Lastpendelungen.

Entsprechend dem in Figur 1 dargestellten Ablaufdiagramm Verfahren zur Dämpfung von Pendelungen einer durch einen Kran geführten Schüttgutlast wird zunächst unter Berücksichtigung eines Schwingungsmodells der durch den Kran geführten Schüttgutlast eine zeitoptimierte Trajektorie für eine Bewegung der Schüttgutlast von einem Startpunkt innerhalb eines Schüttgutaufnahmebereichs zu einem vorgebbaren Schüttgutentleerungsbereich ermittelt (Schritt 101). Die zeitoptimierte Trajektorie wird im vorliegenden Ausführungsbeispiel durch Minimierung eines quadratischen Gütemaßes für einen mit der zumindest einen Antriebseinrichtung gekoppelten Zustandsgrößenregler ermittelt. Bei dem Zustandsgrößenregler handelt es sich, wie nachstehend noch detaillierter ausgeführt wird, um einen Ricatti-Regler.

Nachfolgend wird überprüft, ob ein die Schüttgutlast aufnehmendes Lastaufnahmemittel in einem kritischen Bereich ist, in dem durch Lastpendelungen andere Gegenstände in Umgebung des Lastaufnahmemittels beschädigt werden könnten (Schritt 102). Hierdurch soll beispielsweise vermieden werden, daß eine Ladewand in einem Schiff oder Ladelukenkanten durch einen bei Beschleunigung einer Krankatze pendelnden Krangreifer beschädigt wird. Ist das Lastaufnahmemittel noch in einem kritischen Bereich, so wird es weiter angehoben (Schritt 103). Andernfalls wird zumindest eine Antriebseinrichtung des Krans, beispielsweise ein Katzantrieb und/oder ein Hubantrieb, durch einen Kranregler derart geregelt, daß die Schüttgutlast mit höchstens einer vorgebbaren Abweichung entlang der ermittelten Trajektorie bewegt wird (Schritt 104). Hierbei wird fortlaufend überprüft, ob eine Grenze des Schüttgutentleerungsbereichs erreicht ist (Schritt 105). Ist der Schüttgutentleerungsbereich erreicht, beginnt eine Verweilzeit zu laufen, deren Ablauf überprüft wird (Schritt 106).

Ist die Verweilzeit noch nicht abgelaufen, wird das Lastaufnahmemittel auch an zumindest einem Überschwingpunkt unter Ausnutzung einer Pendelbewegung des Lastaufnahmemittels innerhalb des Schüttgutentleerungsbereichs entleert (Schritt 107). Da keine Ausregelung der Schüttgutlast in eine Ruheposition vor einem Absetzvorgang vorgenommen wird, ergibt sich hieraus eine erhebliche Verkürzung von Umschlagzeiten zwischen Be- und Entladung. Dadurch daß die Schüttgutlast innerhalb eines vorgebbaren Toleranzbereichs entlang der ermittelten Trajektorie geführt wird, werden Lastpendelungen zwar nicht völlig eliminiert, jedoch zumindest auf ein sicherheitsunkritisches Maß begrenzt.

Ist die Verweilzeit abgelaufen, erfolgt eine Rückfahrt zum Schüttgutaufnahmebereich (Schritt 108). Hierzu wird der Kranregler von einer Ziellage über dem Schüttgutentleerungsbereich auf eine Ziellage über dem Schüttgutaufnahmebereich umgeschaltet. Dadurch werden Krankatze und Lastaufnahmemittel in Richtung Schüttgutaufnahmebereich beschleunigt. Hat das Lastaufnahme sich obigem kritischen Bereich weit genug genähert, wird ein endgültiger Sollwert für eine Kranseilverstellung aufgeschaltet und das Lastaufnahmemittel auf eine gewünschte Position abgesenkt. Damit ist ein Arbeitszyklus eines Schüttgutentladevorgangs beendet.

Die in den Figuren 2a-c schematisch dargestellte Krankatz- und -greiferkinematik dient zur Ableitung einer regelungstechnischen Modellierung eines Kransystems, das Grundlage für einen nachfolgend beschriebenen Reglerentwurf bildet. Ein Laufkatzen-Greifer-System mit einer Krankatze 201 und einem über ein Kranseil 203 mit dieser verbundenen Krangreifer 202 stellt aus regelungstechnischer Sicht stellt ein zu regelndes Pendel dar.

Für die Krankatze 201 ergibt sich in x-Richtung - also in Verfahrrichtung - folgende Bewegungsgleichung (siehe Figur 2b): ${m}_{K} ⋅ {{x}^{¨}}_{K} = {F}_{K} + S ⋅ sin ϑ$
mit Krankatzenmasse m_{K}, Krankatzenkoordinate x_{K}, Krankatzenantriebskraft F_{K}, Seilzugkraft S und Krangreiferauslenkung ϑ.

Für den Krangreifer 202 ergeben sich entsprechend Figur 2c zwei Kraftbeziehungen. In x-Richtung gilt: ${m}_{K} ⋅ {{x}^{¨}}_{K} = {F}_{K} + S ⋅ sin ϑ .$
In z-Richtung - also in Lasthubrichtung - ergibt sich: ${m}_{G} ⋅ {{z}^{¨}}_{G} = {m}_{G} ⋅ {{x}^{¨}}_{G} - S ⋅ cosϑ$
mit Krangreifermasse m_{G} und Krangreiferkoordinaten x_{G}, z_{G}.

Als kinematische Bedingungen ergeben sich: ${x}_{G} = {x}_{K} + r ⋅ sin ϑ$ ${z}_{G} = r ⋅ cos ϑ$
mit Kranseillänge r.

Für die kinetische Energie von Krankatze 201 und Krangreifer 202 gilt: $W = \frac{1}{2} ⁢ {m}_{K} ⋅ {{\dot{x}}_{K}}^{2} + \frac{1}{2} ⁢ {m}_{G} ⁢ \left({{\dot{x}}_{G}}^{2}+{{\dot{z}}_{G}}^{2}\right) .$

Entsprechend folgendem Ansatz werden aus der kinetischen Energie die Lagrange'schen Bewegungsgleichungen abgeleitet: ${Q}_{K} = \frac{d}{dt} \left(\frac{\partial W}{\partial {\dot{q}}_{K}}\right) - \frac{\partial W}{\partial {q}_{K}} .$

Hierin sind Q_{K} verallgemeinerte Kräfte und q_{K} verallgemeinerte Koordinaten. Als verallgemeinerte Koordinaten werden im vorliegenden Ausführungsbeispiel x und ϑ verwendet, während Krankatzenantriebskraft F_{K} und Kraft F_{ϑ} auf den Krangreifer 202 in Richtung Koordinate ϑ als verallgemeinerte Kräfte ausgewählt werden. Für die Kraft F_{ϑ} ergibt sich: ${F}_{ϑ} = - {m}_{G} ⋅ g ⋅ r ⋅ sin ϑ .$

Damit ergeben sich folgende Bewegungsgleichungen für die Koordinaten x und ϑ: ${F}_{K} = \left({m}_{K}+{m}_{G}\right) ⁢ {{x}^{¨}}_{K} + {m}_{G} ⁢ r ⁢ {ϑ}^{¨} ⋅ cos ϑ - {m}_{G} ⁢ r ⁢ {\dot{ϑ}}^{2} ⋅ sin ϑ + 2 ⁢ {m}_{G} ⁢ \dot{r} ⁢ \dot{ϑ} ⋅ cos ϑ + {m}_{G} ⁢ {r}^{¨} ⋅ sin ϑ - g ⋅ sin ϑ = {{x}^{¨}}_{K} ⋅ cos ϑ + r ⁢ {ϑ}^{¨} + 2 ⁢ \dot{r} ⁢ \dot{ϑ}$

Die Bewegungsgleichungen lassen sich für kleine Auslenkungswinkel ϑ mit folgenden Näherungen linearisieren: $sin ⁡ ϑ \approx ϑ cos ⁡ ϑ \approx 1 {\dot{ϑ}}^{2} \approx 0.$

Damit ergeben sich folgende linearisierte Bewegungsgleichungen: ${F}_{K} = \left({m}_{K}+{m}_{G}\right) ⁢ {{x}^{¨}}_{K} + {m}_{G} ⁢ r ⁢ {ϑ}^{¨} + 2 ⁢ {m}_{G} ⁢ \dot{r} ⁢ \dot{ϑ} + {m}_{G} ⁢ {r}^{¨} ⁢ ϑ - g ⋅ ϑ = {{x}^{¨}}_{K} + r ⁢ {ϑ}^{¨} + 2 ⁢ \dot{r} ⁢ \dot{ϑ}$

In Figur 3 ist ein regelungstechnisches Blockschaltbild für eine linearisierte Modellierung von Krankatz- und -greiferkinematik und für eine Kranregelung dargestellt. Das Blockschaltbild umfaßt eine Regelstrecke 301, welche die obigen linearisierten Bewegungsgleichungen für Krankatz- und -greiferkinematik wiederspiegelt, eine Katzantriebseinrichtung 302 zur Bewegung der Krankatze 201 in x-Richtung, eine Hubantriebseinrichtung 303 zur Bewegung des Krangreifers 202 in z-Richtung, einen Zustandsgrößenregler 311, einen Regler 321 sowie einen Vorfilter 322 für die Katzantriebseinrichtung und einen Regler 331 für die Hubantriebseinrichtung umfaßt (siehe auch Figuren 2a-c).

Der Regler 321 und der Vorfilter 322 geben als Stellgröße für die Katzantriebseinrichtung 302 einen Drehmomentsollwert an einer Seiltrommel der Katzantriebseinrichtung vor. Dieser Drehmomentsollwert wird mit einem durch den Zustandsgrößenregler 311 bereitgestellten Drehmomentwert für die Katzantriebseinrichtung 302 verglichen. Basierend auf einem Vergleichsergebnis wird eine Stellgröße für die Katzantriebseinrichtung 302 vorgegeben. Ein Drehmoment an einer Seiltrommel der Hubantriebseinrichtung 303 ist Stellgröße für eine Regelung der Seillänge r, die wiederum adaptiv den Zustandsgröβenregler 311 beeinflußt.

Eine Positionsregelung des Krangreifers 202 wird in eine Positionsregelung der Krankatze 201 und eine Regelung der Seillänge aufgeteilt. Die Positionsregelung der Krankatze erfolgt durch einen Positionsregler mit einer unterlagerten Geschwindigkeitsregelung. Der Positionsregler ist im vorliegenden Ausführungsbeispiel ein Proportionalregler mit Verstärkungsfaktor K_{P} sowie zusätzlicher Stellgrößenbegrenzung hinsichtlich Betrag und Steigung.

Der Ausgang des Positionsreglers ist Sollwert für eine unterlagerte Zustandsgrößenreglung einer Katzgeschwindigkeit, für die auch der Vorfilter 322 vorgesehen ist. Eine gewünschte Pollage für den Zustandsgrößenregler 311 wird durch eine Optimierung nach Ricatti für eine mittlere Seillänge und eine mittlere Greifermasse ermittelt. Bei der Optimierung werden Katzgeschwindigkeit, Pendelwinkel, Pendelwinkelgeschwindigkeit und Stellgröße für die Katzantriebseinrichtung 302 durch Gewichtungsmatrizen Q und R für ein quadratisches Gütemaß J berücksichtigt. Das Gütemaß J hat folgende Form: $J = \frac{1}{2} {\int }_{0}^{∞} \left(\begin{matrix}{\dot{x}}_{K} & \begin{matrix}\begin{matrix}ϑ\end{matrix} & \dot{\begin{matrix}\begin{matrix}ϑ\end{matrix}\end{matrix}}\end{matrix}\end{matrix} \right) ⁢ Q \left(\begin{matrix}{\dot{x}}_{K} \\ ϑ \\ \dot{ϑ}\end{matrix}\right) + {{M}_{K}}^{STELL} ⁢ R ⁢ {{M}_{K}}^{STELL} ⁢ dt$
mit Stellgröße M_{K}^{STELL}.

Durch das Gütemaß J wird dabei Anforderungen Rechnung getragen, daß einerseits ein Übergang eines beliebigen Anfangszustands in einen gewünschten Endzustand nicht zu langsam erfolgen soll und Überschwingungen nicht zu stark sein sollen, und daß andererseits eine für den Übergang erforderliche Stellenenergie im Sinne eines Stellgrößenverbrauchs möglichst klein sein soll.

Der Zustandsgrößenregler 311 wird mit Hilfe der linearisierten Modellierung von Krankatz- und -greiferkinematik zunächst für eine konstante Seillänge und eine mittlere Greifermasse entworfen. Eine dabei ermittelte optimale Pollage für den Zustandsgrößenregler 311 dient dann als Basis für einen Reglerentwurf nach Ackermann, bei dem Seillänge und Greifermasse als offene Parameter mitgeführt werden. Dadurch ergibt sich ein bezüglich der Seillänge adaptiver Regler. Eine den Zustandsgrößenregler 311 beschreibende Zustandsrückführung K(r) für das Drehmoment M_{K} der Katzantriebseinrichtung 302 lautet damit: ${M}_{K} = - \left(\begin{matrix}{K}_{1} \left(r\right) & \begin{matrix}\begin{matrix}{K}_{2} \left(r\right)\end{matrix} & {K}_{3} \left(r\right)\end{matrix}\end{matrix}\right) ⋅ \left(\begin{matrix}{\dot{x}}_{K} \\ ϑ \\ \dot{ϑ}\end{matrix}\right)$
mit $\left(\begin{matrix}{K}_{1} \left(r\right) \\ {K}_{2} \left(r\right) \\ {K}_{3} \left(r\right)\end{matrix}\right) = \left(\begin{matrix}\frac{{m}_{K}}{g} ⁢ {p}_{0} ⋅ r \\ \left({m}_{K}+{m}_{G}\right) ⁢ g - {m}_{K} ⁢ {p}_{1} ⋅ r \\ \frac{{m}_{K}}{g} ⁢ {p}_{0} ⋅ {r}^{2} - {m}_{K} ⁢ {p}_{2} ⋅ r\end{matrix}\right) ,$
wobei p₀, p₁, p₂ Koeffizienten eines durch Minimierung des obigen Gütemaßes J bestimmten charakteristischen Polynoms sind.

Weiterhin gilt für den Vorfilter 322 folgende Beziehung, um mit dem Zustandsgrößenregler 311 eine stationäre Genauigkeit zu erreichen: ${{M}_{K}}^{SOLL} = {{v}_{K}}^{SOLL} ⋅ {K}_{1} \left(r\right) .$

Der Regler 331 für die Hubantriebseinrichtung 303 zur Einstellung der Seillänge ist ein zeitoptimaler Positionsregler.

Da sich der Krangreifer nur innerhalb eines bestimmten Bereichs bewegen sollte, beispielsweise sollte er nicht gegen eine Kaimauer oder eine Schiffsluke schlagen, ist zusätzlich eine Vorsteuerung vorgesehen. Diese Vorsteuerung gibt Sollwerte Sollwerte für Katzposition und Seillänge erst dann freigibt, wenn keine Kollisionsgefahr mehr besteht. Der Sollwert für die Katzposition bei einem in Figur 4 schematisch dargestellten Schüttguttransport von einem Startpunkt innerhalb eines Schüttgutaufnahmebereichs 404 zu einem vorgebbaren Schüttgutentleerungsbereich 405 entlang einer zeitoptimierten Trajektorie 421 wird erst dann freigegeben, wenn der Krangreifer 402 beispielsweise aus einem Schiff herausgehoben ist. Ebenso wird der Krangreifer 402 erst dann auf Höhe einer Schiffsluke abgesenkt, wenn er sich über der offenen Schiffsluke befindet. Zur Realisierung einer derartigen Freihubfunktion werden Position einer Schiffslukenkante x_{L}, Höhe der Schiffslukenkante z_{L}, maximale Beschleunigung a_{K max} der Krankatze 401 und maximale Absenkgeschwindigkeit v_{SENK max} des Kranseils 403 erfaßt.

Eine Freigabe einer Katzfahrt vom Schüttgutaufnahmebereich 404 im Schiff zum Schüttgutentleerungsbereich 405 und eine Freigabe eines Anhebens des Krangreifers 402 erfolgen erst dann, wenn folgende Bedingung erfüllt ist: $\left({z}_{L}-r\right) - \sqrt{\frac{2 ⁢ \left|{x}_{L}-{x}_{K}\right|}{{a}_{K max}}} ⋅ \dot{r} > 0.$

Auch bei maximaler Beschleunigung kann die Krankatze 401 somit die Schiffslukenkante nicht mehr erreichen, bevor der Krangreifer 402 aus der Schiffsluke herausgeführt ist, wenn er mit konstanter Hubgeschwindigkeit weiter angehoben wird.

Ein Absenken des Krangreifers 402 im Schüttgutaufnahmebereich 404 nach einer Rückfahrt zum Schiff wird erst freigegeben, wenn folgende Bedingung erfüllt ist: $\frac{r - {z}_{L}}{{v}_{SENK ⁢ max}} ⁢ {\dot{x}}_{K} - \left({x}_{L}-\left({x}_{K}+r⋅sinϑ\right)\right) > 0.$

Auch bei Absenken des Krangreifers 402 mit maximaler Geschwindigkeit erreicht der Krangreifer 402 somit nicht die Höhe der Schiffslukenkante, bevor er sich darüber befindet, wenn die Krankatze 401 mit momentaner Geschwindigkeit weiterfährt.

Erreicht der Krangreifer 402 den Schüttgutentleerungsbereich 405, so beginnt eine frei wählbare Zeit für eine Verweildauer über dem Schüttgutentleerungsbereich 405 zu laufen. Während dieser Zeit bewegt sich der Krangreifer 402 weiter in Richtung Mittelpunkt des Schüttgutentleerungsbereichs 405 bzw. verharrt über dem Schüttgutentleerungsbereich 405. Nach Ablauf der Verweildauer wird eine Rückfahrt zum Schüttgutaufnahmebereich 404 ausgelöst. Hierzu werden Sollwerte für Katzposition und Seillänge entsprechend einer Greiferposition über bzw. im Schüttgutaufnahmebereich 404 vorgegeben.

Die in Figur 5 dargestellte an einer Krananlage montierte Sensoranordnung zur Erfassung von Lastpendelungen umfaßt einen aktiven Marker 521 am Krangreifer 502 und eine mit der Krankatze 501 bewegte den Marker 521 erfassende Kamera 511. Von der Kamera 511 erfaßte Signale werden über eine Funkverbindung 561, beispielsweise eine W-LAN-Verbindung, zu einer Empfängerstation 506 an einem schüttgutaufnahmebereichsseitigen Kranauslegerende 504 und von dort über eine leitungsgebundene Verbindung zu einer Auswerteeinrichtung 507 übermittelt. Die Auswerteeinrichtung 507 kann beispielsweise in einem Elektroraum eines Krans angeordnet sein. Die Kamera 511 wird durch zumindest einen mit einer Seilrolle der Krankatze 501 verbundenen Generator mit Energie versorgt. Zusätzlich werden mittels eines regelungstechnischen Beobachtermodells für den Krangreifer 502 Lastpendelungen ermittelt. Auf diese Weise ist auch eine Erfassung von Lastpendelungen für Zeitintervalle sichergestellt, in denen die Kamera 521 keine Meßwerte oder Meßwerte in geringer Abtastdichte liefert. Bei Bedarf kann auch an einem schüttgutentleerungsbereichsseitigen Kranauslegerende 505 eine Funk-Empfängerstation installiert werden, welche mittels eines Handover-Mechanismus eine Funkverbindung zur Kamera 511 aufbaut und von der Kamera 511 empfangene Signal an die Auswerteeinrichtung weiterleitet.

Die Anwendung der vorliegenden Erfindung ist nicht auf das beschriebene Ausführungsbeispiel beschränkt.

## Patentansprüche

1. Verfahren zur Dämpfung von Pendelungen einer durch einen Kran geführten Schüttgutlast, bei dem
- ein Regler (321) zumindest eine Stellgröße für zumindest eine Antriebseinrichtung des Krans zur Bewegung der Schüttgutlast mit einer vorgegebenen Abweichung entlang einer zeitoptimierten Trajektorie (421) bereitstellt, die unter Berücksichtigung eines Schwingungsmodells der durch den Kran geführten Schüttgutlast für eine Bewegung der Schüttgutlast von einem Startpunkt innerhalb eines Schüttgutaufnahmebereichs (404) zu einem vorgebbaren Schüttgutentleerungsbereich (405) ermittelt ist,
- ein die Schüttgutlast aufnehmendes Lastaufnahmemittel (202, 402, 502) an zumindest einem Überschwingpunkt innerhalb des Schüttgutentleerungsbereichs (405) entleert wird,
**dadurch gekennzeichnet, daß**
- Sollwerte für eine Krankatzenposition und für eine Kranseillänge erst auf eine Freigabe durch ein Kollisionserkennungssystem zur Überwachung des Schüttgutaufnahme- und/oder -entleerungsbereichs (404, 405) freigegeben werden,
- überprüft wird, ob das die Schüttgutlast aufnehmendes Lastaufnahmemittel (202, 402, 502) in einem kritischen Bereich ist, in dem durch Lastpendelungen andere Gegenstände in Umgebung des Lastaufnahmemittels (202, 402, 502) beschädigt werden könnten,
- die Antriebseinrichtung des Krans durch einen Kranregler derart geregelt wird, daß die Schüttgutlast mit höchstens einer vorgebbaren Abweichung entlang der ermittelten Trajektorie (421) bewegt wird, wenn das Lastmittel nicht mehr im kritischen Bereich ist.

2. Verfahren nach Anspruch 1,
bei dem die zeitoptimierte Trajektorie (421) durch Minimierung eines quadratischen Gütemaßes für einen mit der zumindest einen Antriebseinrichtung gekoppelten Zustandsgrößenregler ermittelt ist.

3. Verfahren nach Anspruch 2,
bei dem der Zustandsgrößenregler ein Ricatti-Regler ist.

4. Verfahren nach einem der Ansprüche 2 oder 3,
bei dem der Zustandsgrößenregler für eine konstante Kranseillänge und eine vorgegebene durchschnittliche Schüttgutmasse entworfen ist.

5. Verfahren nach einem der Ansprüche 1 bis 4,
bei dem die zumindest eine Antriebseinrichtung abgeschaltet wird, sobald die Schüttgutlast den Schüttgutentleerungsbereich (405) erreicht, und nach einer vorgebbaren Verweilzeit zur Lastaufnahmemittelbewegung zum Schüttgutaufnahmebereich (404) wieder zugeschaltet wird, und bei dem das Lastaufnahmemittel (202, 402, 502) während der Verweilzeit entleert wird.

6. Verfahren nach einem der Ansprüche 1 bis 5,
bei dem die zumindest eine Antriebseinrichtung des Krans ein Motor für eine Kranseilwinde und/oder für einen Krankatzenantrieb ist.

7. Verfahren nach einem der Ansprüche 1 bis 6,
bei dem Lastpendelungen mittels eines aktiven Markers am Lastaufnahmemittel und mittels einer mit einer Krankatze (201, 401, 501) bewegte den Marker (511) erfassenden Kamera ermittelt werden.

8. Verfahren nach Anspruch 7,
bei dem von der Kamera (511) erfaßte Signale über eine Funkverbindung (561) zu einer Empfängerstation (506) an einem schüttgutaufnahmebereichsseitigen Kranauslegerende (504) und von dort über eine leitungsgebundene Verbindung zu einer Auswerteeinrichtung (507) übermittelt werden.

9. Verfahren nach einem der Ansprüche 7 oder 8,
bei dem die Kamera durch zumindest einen mit einer Seilrolle der Krankatze (201, 401, 501) verbundenen Generator mit Energie versorgt wird.

10. Verfahren nach einem der Ansprüche 7 bis 9,
bei dem zusätzlich mittels eines regelungstechnischen Beobachtermodells für das Lastaufnahmemittel (202, 402, 502) Lastpendelungen ermittelt werden.

11. Steuerungsprogramm, das in einen Arbeitsspeicher eines Rechners ladbar ist und zumindest einen Codeabschnitt aufweist, bei dessen Ausführung
- ein Regler (321) zumindest eine Stellgröße für zumindest eine Antriebseinrichtung des Krans zur Bewegung der Schüttgutlast mit einer vorgegebenen Abweichung entlang einer zeitoptimierten Trajektorie (421) bereitstellt, die unter Berücksichtigung eines Schwingungsmodells der durch den Kran geführten Schüttgutlast für eine Bewegung der Schüttgutlast von einem Startpunkt innerhalb eines Schüttgutaufnahmebereichs (404) zu einem vorgebbaren Schüttgutentleerungsbereich (405) ermittelt ist,
- ein die Schüttgutlast aufnehmendes Lastaufnahmemittel an zumindest einem Überschwingpunkt innerhalb des Schüttgutentleerungsbereichs (405) entleert wird,
wenn das Computerprogramm im Rechner abläuft, **dadurch gekennzeichnet, daß**
- Sollwerte für eine Krankatzenposition und für eine Kranseillänge erst auf eine Freigabe durch ein Kollisionserkennungssystem zur Überwachung des Schüttgutaufnahme- und/oder -entleerungsbereichs (404, 405) freigegeben werden,
- überprüft wird, ob ein die Schüttgutlast aufnehmendes Lastaufnahmemittel (202, 402, 502) in einem kritischen Bereich ist, in dem durch Lastpendelungen andere Gegenstände in Umgebung des Lastaufnahmemittels (202, 402, 502) beschädigt werden könnten,
- die Antriebseinrichtung des Krans durch einen Kranregler derart geregelt wird, daß die Schüttgutlast mit höchstens einer vorgebbaren Abweichung entlang der ermittelten Trajektorie (421) bewegt wird, wenn das Lastmittel nicht mehr im kritischen Bereich ist.

12. Kranautomatisierungssystem zur Dämpfung von Pendelungen einer durch einen Kran geführten Schüttgutlast mit
- einem Regler für zumindest eine Antriebseinrichtung des Krans zur Bewegung der Schüttgutlast mit höchstens einer vorgebbaren Abweichung entlang einer zeitoptimierten Trajektorie, die unter Berücksichtigung eines Schwingungsmodells der durch den Kran geführten Schüttgutlast für eine Bewegung der Schüttgutlast von einem Startpunkt innerhalb eines Schüttgutaufnahmebereichs zu einem vorgebbaren Schüttgutentleerungsbereich ermittelt ist,
- einem Steuerungsmittel zur Entleerung eines die Schüttgutlast aufnehmenden Lastaufnahmemittels an zumindest einem Überschwingpunkt innerhalb des Schüttgutentleerungsbereichs,
**gekennzeichnet durch**
- ein Kollisionserkennungssystem zur Überwachung des Schüttgutaufnahme- und/oder -entleerungsbereichs (404, 405) sowie zur Freigabe von Sollwerten für eine Krankatzenposition und für eine Kranseillänge.

## Claims

1. Method for damping oscillations of a bulk goods load guided by a crane, in which
- a control unit (321) supplies at least one actuating variable for at least one drive mechanism of the crane for moving the bulk goods load with a predefined deviation along a time-optimized trajectory (421), which trajectory is determined, with due regard to a vibration model of the bulk goods load guided by the crane, for a movement of the bulk goods load from a starting point within a bulk goods receiving region (404) to a predefinable bulk goods emptying region (405),
- a bulk-carrying load-receiving means (202, 402, 502) is emptied at at least one swing-over point within the bulk goods emptying region (405),
**characterized in that**
- desired values for a crane trolley position and for a crane cable length are enabled only when approved by a collision detection system for monitoring the bulk goods receiving and/or emptying region (404, 405),
- a check is made as to whether the bulk-carrying load-receiving means (202, 402, 502) is in a critical region in which other objects in the surroundings of the load-receiving means (202, 402, 502) could be damaged by load oscillations,
- the drive mechanism of the crane is controlled by a crane control unit such that the bulk goods load is moved with at most a predefinable deviation along the determined trajectory (421) once the load instrument is no longer in the critical region.

2. Method according to Claim 1,
in which the time-optimized trajectory (421) is determined by minimization of a quadratic quality measure for a state variable control unit coupled to the at least one drive mechanism.

3. Method according to Claim 2,
in which the state variable control unit is a Ricatti control unit.

4. Method according to one of Claims 2 or 3,
in which the state variable control unit is designed for a constant crane cable length and a predefined average bulk goods mass.

5. Method according to one of Claims 1 to 4,
in which the at least one drive mechanism is switched off as soon as the bulk goods load reaches the bulk goods emptying region (405), and after a predefinable dwell time is switched on again for movement of the load-receiving means to the bulk goods receiving region (404), and in which the load-receiving means (202, 402, 502) is emptied during the dwell time.

6. Method according to one of Claims 1 to 5,
in which the at least one drive mechanism of the crane is a motor for a crane cable winch and/or for a crane trolley drive.

7. Method according to one of Claims 1 to 6,
in which the load oscillations are determined by means of an active marker on the load-receiving means and by means of a camera which is moved with a crane trolley (201, 401, 501) and registers the marker (511).

8. Method according to Claim 7,
in which signals registered by the camera (511) are transmitted via a radio link (561) to a receiver station (506) on a crane jib end (504) situated on the bulk goods receiving region side, and from there via a cable-bound link to an evaluating device (507).

9. Method according to one of Claims 7 or 8,
in which the camera is powered by at least one generator connected to a cable pulley of the crane trolley (201, 401, 501).

10. Method according to one of Claims 7 to 9,
in which load oscillations are additionally determined by means of a control engineering observer model for the load-receiving means (202, 402, 502).

11. Control program, which is loadable into a main memory of a computer and has at least one code portion and in the embodiment whereof:
- a control unit (321) supplies at least one actuating variable for at least one drive mechanism of the crane for moving the bulk goods load with a predefined deviation along a time-optimized trajectory (421), which trajectory is determined, with due regard to a vibration model of the bulk goods load guided by the crane, for a movement of the bulk goods load from a starting point within a bulk goods receiving region (404) to a predefinable bulk goods emptying region (405),
- a bulk-carrying load-receiving means is emptied at at least one swing-over point within the bulk goods emptying region (405),
when the computer program is running in the computer,
**characterized in that**
- desired values for a crane trolley position and for a crane cable length are enabled only when approved by a collision detection system for monitoring the bulk goods receiving and/or emptying region (404, 405),
- a check is made as to whether a bulk-carrying load-receiving means (202, 402, 502) is in a critical region in which other objects in the surroundings of the load-receiving means (202, 402, 502) could be damaged by load oscillations,
- the drive mechanism of the crane is controlled by a crane control unit such that the bulk goods load is moved with at most a predefinable deviation along the determined trajectory (421) once the load instrument is no longer in the critical region.

12. Crane automation system for damping oscillations of a bulk goods load guided by a crane, comprising
- a control unit for at least one drive mechanism of the crane for moving the bulk goods load with at most a predefinable deviation along a time-optimized trajectory, which trajectory is determined, with due regard to a vibration model of the bulk goods load guided by the crane, for a movement of the bulk goods load from a starting point within a bulk goods receiving region to a predefinable bulk goods emptying region,
- a control means for emptying of a bulk-carrying load-receiving means at at least one swing-over point within the bulk goods emptying region,
**characterized by**
- a collision detection system for monitoring the bulk goods receiving and/or emptying region (404, 405), as well as for approving desired values for a crane trolley position and for a crane cable length.

## Revendications

1. Procédé d'amortissement d'oscillations d'une charge de produit guidée par une grue, dans lequel
- un régulateur ( 321 ) procure au moins une grandeur de réglage d'au moins un dispositif d'entraînement de la grue, pour le déplacement de la charge de produit en vrac, avec un écart prescrit, le long d'une trajectoire ( 421 ) qui est optimisée dans le temps et qui est déterminée en tenant compte d'un modèle d'oscillation de la charge de produit en vrac guidée par la grue, pour un déplacement de la charge de produit en vrac d'un point de départ, dans une zone ( 404 ) de réception du produit en vrac à une zone ( 405 ) pouvant être prescrite où la grue est vidée du produit en vrac,
- un moyen ( 202, 402, 502 ) de réception de charge, recevant la charge de produit en vrac, est vidé en au moins un point de suroscillation à l'intérieur de la zone ( 405 ) où la grue est vidée du produit en vrac,
**caractérisé en ce que**
- on libère des valeurs de consigne d'une position du chariot de la grue et d'une longueur du câble de la grue, seulement sur une libération par un système de détection de collision, pour le contrôle de la zone ( 404 ) de réception de produit en vrac et/ou de la zone ( 405 ), dans laquelle la grue est vidée,
- on contrôle si le moyen ( 202, 402, 502 ) de réception de charge recevant la charge de produit en vrac est dans une zone critique, dans laquelle, par des oscillations de la charge, d'autres objets alentour du moyen ( 202, 402, 502 ) de réception de charge pourraient être endommagés,
- on régule le dispositif d'entraînement de la grue par un régulateur de grue, de manière à ce que la charge de produit en vrac se déplace le long de la trajectoire déterminée en s'en écartant au plus d'un écart pouvant être prescrit, lorsque le moyen de charge n'est plus dans la zone critique.

2. Procédé suivant la revendication 1,
dans lequel on détermine la trajectoire ( 421 ) optimisée dans le temps, en minimisant une mesure de qualité quadratique, pour un régulateur de grandeurs d'état couplé au au moins un dispositif d'entraînement.

3. Procédé suivant la revendication 2,
dans lequel le régulateur de grandeurs d'état est un régulateur Ricatti.

4. Procédé suivant l'une des revendications 2 ou 3,
dans lequel le régulateur de grandeurs d'état est conçu pour une longueur de câble de grue constante et pour une masse de produit en vrac moyenne prescrite.

5. Procédé suivant l'une des revendications 1 à 4,
dans lequel on arrête le au moins un dispositif d'entraînement, dès que la charge de produit en vrac a atteint la zone ( 405 ) dans laquelle on vide la grue du produit en vrac et on le rebranche après une durée d'attente pouvant être prescrite, pour déplacer le moyen de réception de la charge vers la zone ( 404 ) de réception du produit en vrac, et dans lequel on vide le moyen ( 202, 402, 502 ) de réception de la charge pendant la durée d'attente.

6. Procédé suivant l'une des revendications 1 à 5,
dans lequel le au moins un dispositif d'entraînement de la grue est un moteur pour un treuil de câble de grue et/ou pour un entraînement de chariot de grue.

7. Procédé suivant l'une des revendications 1 à 6,
dans lequel on détermine les oscillations de la charge au moyen d'un marqueur actif sur le moyen de réception de la charge et au moyen d'une caméra détectant le marqueur ( 511 ) déplacé par un chariot ( 201, 401, 501 ) de grue.

8. Procédé suivant la revendication 7,
dans lequel on transmet des signaux détectés par la caméra ( 511 ) par une liaison ( 561 ) radio à un poste ( 506 ) de récepteur à une extrémité ( 504 ) de la flèche, de la grue et de là on les transmet par une liaison par fil à un dispositif ( 507 ) d'exploitation

9. Procédé suivant l'une des revendications 7 ou 8,
dans lequel on alimente la caméra en énergie par au moins un générateur relié à une poulie de câble du chariot ( 201, 401, 501 ) de la grue.

10. Procédé suivant l'une des revendications 7 à 9,
dans lequel on détermine des oscillations de la charge supplémentairement au moyen d'un modèle d'observateur, en technique de régulation, du moyen ( 202, 402, 502 ) de réception de la charge.

11. Programme de commande, qui peut être chargé dans une mémoire de travail d'un ordinateur et a au moins une partie de code, dans la réalisation duquel
- un régulateur ( 321 ) procure au moins une grandeur de réglage, d'au moins un dispositif d'entraînement de la grue, pour le déplacement de la charge de produit en vrac, avec un écart prescrit, le long d'une trajectoire ( 421 ) qui est optimisée dans le temps et qui est déterminée en tenant compte d'un modèle d'oscillation de la charge de produit en vrac guidée par la grue, pour un déplacement de la charge du produit en vrac d'un point de départ, dans une zone ( 404 ) de réception de produit en vrac à une zone ( 405 ) pouvant être prescrite où la grue est vidée du produit en vrac,
- un moyen de réception de charge recevant la charge de produit en vrac est vidé en au moins un point de suroscillation à l'intérieur de la zone ( 405 ) où la grue est vidée du produit en vrac,
lorsque le programme informatique passe dans l'ordinateur,
**caractérisé en ce que**
- on libère des valeurs de consigne d'une position du chariot de la grue et d'une longueur du câble de la grue, seulement sur une libération par un système de détection de collision, pour le contrôle de la zone ( 404 ) de réception de produit en vrac et/ou de la zone ( 405 ), dans laquelle la grue est vidée,
- on contrôle si le moyen ( 202, 402, 502 ) de réception de charge recevant la charge de produit en vrac est dans une zone critique, dans laquelle par des oscillations de la charge, d'autres objets alentour du moyen ( 202, 402, 502 ) de réception de charge pourraient être endommagés,
- on régule le dispositif d'entraînement de la grue par un régulateur de grue, de manière à ce que la charge de produit en vrac se déplace le long de la trajectoire déterminée en s'en écartant au plus d'un écart pouvant être prescrit, lorsque le moyen de charge n'est plus dans la zone critique.

12. Système d'automatisation d'une grue pour amortir des oscillations d'une charge de produit en vrac guidée par une grue, comprenant
- un régulateur d'au moins une grandeur de réglage d'au moins un dispositif d'entraînement de la grue, pour le déplacement de la charge du produit en vrac, avec un écart prescrit, le long d'une trajectoire qui est optimisée dans le temps et qui est déterminée en tenant compte d'un modèle d'oscillation de la charge du produit en vrac guidée par la grue, pour un déplacement de la charge du produit en vrac d'un point de départ, dans une zone de réception du produit en vrac à une zone pouvant être prescrite où la grue est vidée du produit en vrac,
- un moyen de commande, pour vider un moyen de réception de charge recevant la charge de produit en vrac, en au moins un point de suroscillation dans la zone où l'on vide la grue du produit en vrac,
**caractérisé par**
- un système de détection de collision, pour contrôler la zone ( 404 ) de réception de produit en vrac et/ou la zone ( 405 ),
dans laquelle on vide la grue du produit en vrac, ainsi que pour libérer des valeurs de consigne d'une position du chariot de la grue et une longueur du câble de la grue.
